# EUROPÄISCHE PATENTSCHRIFT

(11) **EP 1 929 091 B1**
(45) Veröffentlichungstag und Bekanntmachung des Hinweises auf die Patenterteilung: **11.12.2013**
(21) Anmeldenummer: 06795538.5
(22) Anmeldetag: 18.09.2006
(51) Int. Cl.: E01B 27/00, E01B 27/06, B61D 15/00

(54) **SCHÜTTGUTVERLADEWAGEN**
BULK MATERIAL LOADING WAGON
WAGON DE CHARGEMENT DE MATIERES EN VRAC

(30) Priorität: 21.09.2005 CH 15352005
(43) Veröffentlichungstag der Anmeldung: 11.06.2008
(73) Patentinhaber: Matisa Matériel Industriel SA, 1023 Crissier 1 (CH)
(72) Erfinder: GANZ, Jörg, CH-1163 Etoy (CH)
(86) Internationale Anmeldenummer: PCT/IB2006/002627
(87) Internationale Veröffentlichungsnummer: WO 2007/034309

(56) Entgegenhaltungen:
- EP-A1- 0 599 799
- DE-A1- 4 343 148
- DE-A1- 4 343 487

## Beschreibung

Die Erfindung betrifft einen Schüttgutverladewagen mit einem Speicherkasten, der ein in Wagenlängsrichtung verlaufendes Bodenförderband mit einem Aufnahmeende aufweist und sich auf einem Schienenfahrwerke aufweisenden Wagenrahmen abstützt, wobei einem Abwurfende des Bodenförderbandes ein im Winkel zu einer Bodenförderbandebene angeordnetes, über den Speicherkasten vorragendes Übergabeförderband zugeordnet ist.

Aus EP 0 429 713 B1, welches als nächstliegender Stand der Technik betrachtet wird, ist bereits ein derartiger Schüttgutverladewagen mit einem Boden- und Übergabeförderband bekannt. Im Arbeitseinsatz können wahlweise beliebig viele gleichartige Wagen zu einem Verladezug gekuppelt werden.

Durch GB 2 303 161 ist es auch bekannt, einen derartigen Verladewagen für eine Verfahrbarkeit in gleislosen Bauabschnitten mit höhenverstellbaren Raupenfahrwerken auszustatten.

Die Aufgabe der vorliegenden Erfindung liegt nun in der Schaffung eines Schüttgutverladewagens der eingangs genannten Art, dessen Einsetzbarkeit im Baustellenbereich mit lediglich geringfügigem konstruktivem Aufwand erweiterbar ist.

Diese Aufgabe wird erfindungsgemäß mit einem Schüttgutverladewagen der gattungsgemäßen Art dadurch erreicht, dass auf einem oberen, dem Bodenförderband gegenüberliegenden Endbereich des Speicherkastens eine Schottersiebanlage mit einem Sieb, einem Vibrationsantrieb und einem außerhalb des Speicherkastens positionierten Auslass für Abraum angeordnet ist.

Mit dieser in einfacher Weise auf den Speicherkasten aufsetzbaren Zusatzausrüstung kann von der Baustelle aufgenommener Schotter unmittelbar vor seiner Speicherung noch gereinigt werden. Dabei ist von besonderem Vorteil, dass die Speicherkapazität und Transportfunktion des Schüttgutverladewagens in keiner Weise beeinträchtigt werden. Außerdem erübrigt sich der Einsatz einer eigenen Siebmaschine, was insbesondere in kurzen, räumlich beengten Baustellen sehr vorteilhaft ist.

Weitere Vorteile der Erfindung ergeben sich aus den Unteransprüchen und der Zeichnungsbeschreibung.

Im Folgenden wird die Erfindung anhand eines in der Zeichnung dargestellten Ausführungsbeispieles näher beschrieben.

Ein in der Zeichnung dargestellter Schüttgutverladewagen 1 weist einen Wagenrahmen 2 auf, der sich endseitig auf Schienenfahrwerken 3 abstützt. Zwischen diesen befinden sich zwei mit Fahrantrieben 4 versehene, höhenverstellbare Raupenfahrwerke 5. Weiters weist der Wagenrahmen 2 ein Hilfsfahrwerk 6 zum Ein- bzw. Ausgleisen des Schüttgutverladewagens 1 sowie eine Energieeinheit 7 zur Versorgung sämtlicher Antriebe auf.

Am Wagenrahmen 2 ist ein Speicherkasten 8 angeordnet, in dessen Bodenbereich ein in Wagenlängsrichtung verlaufendes Bodenförderband 9 mit einem Aufnahmeende 10 und einem Abwurfende 11 positioniert ist. Dem Bodenförderband 9 ist bezüglich einer Transportrichtung 12 ein Übergabeförderband 13 vorgeordnet. Dieses ist im Winkel zu einer Bodenförderbandebene 14 angeordnet und über den Speicherkasten 8 vorragend ausgebildet.

Oberhalb des Aufnahmeendes 10 des Bodenförderbandes 9, in einem diesem gegenüberliegenden, oberen Endbereich 15 des Speicherkastens 8, ist eine Schottersiebanlage 16 angeordnet. Diese weist ein Sieb 17, einen Vibrationsantrieb 18 und einen außerhalb des Speicherkastens 8 positionierten Auslass 19 für Abraum auf. Das Sieb 17 schließt mit dem Bodenförderband 9 einen Winkel α von etwa 10° bis 30° ein. Ein zur Schotteraufnahme vorgesehenes Aufnahmeende 20 der Schottersiebanlage 16 ist dabei höher als der Auslass 19 positioniert.

Im Arbeitseinsatz wird die Schottersiebanlage 16 des Schüttgutverladewagens 1 von einer Aushubmaschine 21 mit verunreinigtem Bettungsmaterial beschickt. Von der Aushubmaschine 21 ist der Übersichtlichkeit halber nur ein Abwurfförderband 22 dargestellt. Während der Reinigung des Bettungsmaterials wird sauberer Schotter in den Speicherkasten 8 abgeworfen und der Abraum gelangt über den Auslass 19 beispielsweise auf ein Förderband 23. Der gereinigte Schotter kann im Speicherkasten 8 gespeichert oder über das Übergabeförderband 13 wieder zur Schaffung einer Gleisbettung abgeworfen werden.

## Patentansprüche

1. Schüttgutverladewagen (1) mit einem Speicherkasten (8), der ein in Wagenlängsrichtung verlaufendes Bodenförderband (9) mit einem Aufnahmeende (10) aufweist und sich auf einem Schienenfahrwerke (3) aufweisenden Wagenrahmen (2) abstützt, wobei einem Abwurfende (11) des Bodenförderbandes (9) ein im Winkel zu einer Bodenförderbandebene (14) angeordnetes, über den Speicherkasten (8) vorragendes Übergabeförderband (13) zugeordnet ist, **dadurch gekennzeichnet, dass** auf einem oberen, dem Bodenförderband (9) gegenüberliegenden Endbereich (15) des Speicherkastens (8) sowie oberhalb des Aufnahmeendes (10) eine Schottersiebanlage (16) mit einem Sieb (17), einem Vibrationsantrieb (18) und einem außerhalb des Speicherkastens (8) positionierten Auslass (19) für Abraum angeordnet ist.

2. Schüttgutverladewagen nach Anspruch 1, **dadurch gekennzeichnet, dass** das Sieb (17) mit dem Bodenförderband (9) einen Winkel α von etwa 10° bis etwa 30° einschließt, wobei ein zur Schotteraufnahme vorgesehenes Aufnahmeende (20) der Schottersiebanlage (16) höher als der für den Abraum vorgesehene Auslass (19) positioniert ist.

3. Schüttgutverladewagen nach Anspruch 1 oder 2, **dadurch gekennzeichnet, dass** zwischen zwei endseitig angeordneten Schienenfahrwerken (3) zwei höhenverstellbare Raüpenfahrwerke (5) angeordnet sind.

## Claims

1. Bulk material loading wagon (1) having a storage box (8) which has a floor conveyor belt (9) extending in the longitudinal direction of the wagon and having a receiving end (10), and is supported on a wagon frame (2) having rail running gears (3), wherein a discharge end (11) of the floor conveyor belt (9) is assigned a transfer conveyor belt (13) which is arranged at an angle to a floor conveyor belt plane (14) and projects beyond the storage box (8), **characterized in that** a ballast screening plant (16) having a screen (17), a vibratory drive (18) and an outlet (19), positioned outside the storage box (8), for overburden is arranged in an upper end region (15), opposite the floor conveyor belt (9), of the storage box (8) and above the receiving end (10).

2. Bulk material loading wagon according to Claim 1, **characterized in that** the screen (17) encloses an angle α of about 10° to about 30° with the floor conveyor belt (9), wherein a receiving end (20), provided for receiving ballast, of the ballast screening plant (16) is positioned higher up than the outlet (19) provided for the overburden.

3. Bulk material loading wagon according to Claim 1 or 2, **characterized in that** two height-adjustable track running gears (5) are arranged between two rail running gears (3) arranged at the end side.

## Revendications

1. Wagon de chargement de matières en vrac (1) comprenant un conteneur de stockage (8) qui présente une bande transporteuse de fond (9) s'étendant dans la direction longitudinale du wagon, avec une extrémité de réception (10), et qui s'appuie sur un châssis de wagon (2) présentant un bogie pour rails (3), une extrémité d'éjection (11) de la bande transporteuse de fond (9) étant associée à une bande transporteuse de transfert (13) dépassant au-delà du conteneur de stockage (8) et disposée suivant un certain angle par rapport à un plan de la bande transporteuse de fond (14), **caractérisé en ce que** sur une région d'extrémité supérieure (15), opposée à la bande transporteuse de fond (9), du conteneur de stockage (8) ainsi qu'au-dessus de l'extrémité de réception (10) est disposée une installation de crible de ballast (16) comprenant un crible (17), un entraînement en vibrations (18) et une sortie (19) positionnée à l'extérieur du conteneur de stockage (8) pour les déblais.

2. Wagon de chargement de matières en vrac selon la revendication 1, **caractérisé en ce que** le crible (17) forme avec la bande transporteuse de fond (9) un angle α d'environ 10° à environ 30°, une extrémité de réception (20) de l'installation de crible de ballast (16) prévue pour recevoir le ballast étant positionnée plus haut que la sortie (19) prévue pour les déblais.

3. Wagon de chargement de matières en vrac selon la revendication 1 ou 2, **caractérisé en ce que** deux trains de roulement à chenilles (5) réglables en hauteur sont disposés entre deux bogies pour rails (3) disposés aux extrémités.
